# EUROPÄISCHE PATENTSCHRIFT

(11) **EP 1 938 351 B1**
(45) Veröffentlichungstag und Bekanntmachung des Hinweises auf die Patenterteilung: **09.06.2010**
(21) Anmeldenummer: 06806134.0
(22) Anmeldetag: 10.10.2006
(51) Int. Cl.: H01H 39/00, H01H 87/00

(54) **VORRICHTUNG ZUR STROMBEGRENZUNG**
CURRENT LIMITING DEVICE
DISPOSITIF POUR LIMITER UN COURANT

(30) Priorität: 19.10.2005 DE 102005050044
(43) Veröffentlichungstag der Anmeldung: 02.07.2008
(73) Patentinhaber: Eaton Industies GmbH, 53115 Bonn (DE)
(72) Erfinder: SCHUMACHER, Andreas, 53547 Dattenberg (DE)
(86) Internationale Anmeldenummer: PCT/EP2006/009757
(87) Internationale Veröffentlichungsnummer: WO 2007/045374

(56) Entgegenhaltungen:
- EP-A2- 0 929 090
- WO-A-01/86683
- DE-A1- 19 601 540
- DE-C1- 19 615 959
- US-A- 3 529 210
- US-A- 5 360 999
- US-A- 5 867 356

## Beschreibung

Die Erfindung betrifft eine Vorrichtung zur Begrenzung eines durch einen Anlagenfehler (einen Störlichtbogen) verursachten Kurzschluss-Stroms in einer elektrischen Schalt- oder Verteileranlage. Die Vorrichtung soll für Nieder- als auch für Mittelspannung einsetzbar sein.

Die Unterbrechungsvorrichtung umfasst eine Detektionseinrichtung zur Erfassung des Störlichtbogens im Sinne einer Fehlererfassungseinrichtung, einen einphasigen Leitungstrenner in mindestens einer Leistungsstrombahn und einen aktivierbaren Strombegrenzer für einen in der Leistungsstrombahn geführten Strom.

Störlichtbögen können zu extremen Sachschäden, aber auch Personenschäden führen. Zur Begrenzung der Schäden ist neben einer schnellen Erfassung des Fehlers auch die schnelle Abschaltung (Löschung) des Störlichtbogens und/oder Begrenzung des Stroms erforderlich.

Für die rasche Erfassung eines Fehlers gehören verschiedene Lösungen zum Stand der Technik. Es können dabei verschiedene physikalische Parameter einer Schaltanlage oder eines Stromverteilers bei Auftreten eines Störlichtbogens mittels eines geeigneten Sensors detektiert werden. Beispielsweise kann dies über die Einkopplung des Lichts des Störlichtbogens in photoaktive Elemente erfolgen (DE 30 31 517 A1), wobei das Licht opto-elektronisch in einen entsprechenden Schaltbefehl an einen Leistungsschalter gewandelt wird und dieser die Anlage vom Netz trennt.

Vorgeschlagen sind noch weitere Anordnungen zur Unterdrückung oder Löschung eines Störlichtbogens, weil die Dauer der Aktivierung allein eines Leistungsschalters in der Regel zu lang ist, um tatsächlich die Schadenswirkung eines Störlichtbogens zu begrenzen. Eine Einrichtung, mit der innerhalb von wenigen Millisekunden der Störlichtbogen gelöscht werden kann ist durch DE 197 46 566 A1 bekannt geworden. Mit der Zündung einer pyrotechnischen Ladung wird ein Bolzen beschleunigt, der sich klemmend zwischen 2 Stromschienen presst und einen metallischen Kurzschluss erzeugt, wodurch einem brennenden Störlichtbogen unmittelbar die treibende elektrische Energie entzogen wird. Der Störlichtbogen erlischt in einem Zeitraum von einigen Millisekunden.

Solche Anordnungen haben den Nachteil, dass durch die mit einer schnellen Abschaltung verbundene zeitliche Stromänderung (di/dt) bei induktiven Lasten hohe Spannungsspitzen auftreten, die für sich genommen ebenfalls Schäden erzeugen können. Weiterhin wird zwar durch die zitierte Anordnung der Störlichtbogen gelöscht, doch weiterhin fließt ein starker Kurzschlussstrom, der relativ viel später von einem Leistungsschalter abgeschaltet wird. Leistungsschalter benötigen zur Abschaltung eine relativ lange Zeit (je nach Leistungsbereich); beispielsweise bis zu 50 ms. Während dieser Dauer fließt der Kurzschlussstrom und Anlagenteile können netzseitig (vor dem Kurzschluss) Schaden erleiden. Weiterhin hat sich herausgestellt, dass Kurzschluss-Sicherungen nicht in jedem Fall fehlerfrei trennen. Fehlerhaft trennende, netzseitig (vor einer Störlichtbogenlöschung) angeordnete Sicherungen erzeugen ihrerseits einen Störlichtbogen, der von einem netzfemen, träge schaltenden Leistungsschalter nicht rechtzeitig wirksam unterbrechbar ist. Weiterhin sind Sicherungen nach jedem Auslösen unbrauchbar und sind auszutauschen. Kosten für solche Sicherungen sind hoch.

Für Mittelspannungsanwendungen ist eine als I_{S}-Begrenzer bezeichnete Einrichtung seit mehr als 40 Jahren bekannt und dementsprechend auch häufig schon beschrieben worden. Stellvertretend dafür soll hier mit DE 199 55 682 A1 auf eine Einrichtung für Hochspannung verwiesen werden. Das Arbeitsprinzip besteht darin, dass durch eine Sicherung - beispielsweise durch eine Schmelzsicherung - der Kurzschluss-Strom im ersten Stromanstieg in der ersten Halbwelle begrenzt wird und danach unterbrochen wird.

Niederspannungssysteme haben im Gegensatz zu Mittelspannungsanlagen besonders hohe Betriebsströme. Während bei Mittel- und Hochspannung kaum Ströme oberhalb von 5.000 A vorkommen, können in Niederspannungsanlagen Ströme von mehr als 100 kA auftreten. Für den Einsatz eines Strombegrenzers und/oder das Abschalten eines Kurzschlusses gibt es daher insbesondere bei induktiven Lasten die Problematik der mit Überspannungen verbundenen Strorristeilheit.

Es gibt ältere Vorschläge zur Schnellunterbrechung von Kurzschluss-Strömen, die jedoch nur eine einmalige Abschaltung erlauben und anschließend vollständig ausgewechselt werden müssen (DE 10 56 249 C oder DE 10 97 016 C).

Das Dokument DE-A-19601540 offenbart eine andere Vorrichtung zur Begrenzung eines Betriebsstroms.

Wegen der aufgezeigten Probleme wird deutlich, dass für Niederspannungsanwendungen im Fehlerfall Bedarf für eine wirksame Strombegrenzung existiert.

Es ist die Aufgabe der Erfindung einen Strombegrenzer für die Dauer größer als eine Halbwelle des Wechselstroms anzugeben, der für hohe Betriebsströme geeignet und mehrfach verwendbar ist.

Die Lösung der Aufgabe findet sich im Hauptanspruch. Weiterführende Ausgestaltungen sind in den Unteransprüchen formuliert.

Zur Vorrichtung gehört eine Detektionseinrichtung für den Fehlerstrom, welche bei Detektion einen Strombegrenzer für einen in der Leistungsstrombahn geführten Betriebsstrom aktiviert. Der Strombegrenzer ist in paralleler Schaltungslage zum Leitungstrenner angeordnet, wobei nach Leitungstrennung der Strombegrenzer in der Lage ist, für mehr als eine Halbwelle, vorzugsweise für mehrere Halbwellen des Wechselstroms einen verminderten Betriebsstrom zu führen.

Weiterhin gehört zu den Merkmalen der Erfindung, dass der Leitungstrenner eine Schaltzeit für das Auftrennen der Leistungsstrombahn von kürzer als 5 ms aufweist und dass die Strombegrenzung des Strombegrenzers auf eine Stromstärke ausgelegt ist, die kleiner ist als ein vorbestimmbarer Kurzschlussstrom oder auf eine Stromstärke begrenzt ist, bei der ein Störlichtbogen erlischt. Der Leitungstrenner wird in der Trennstelle angeordnet, in der in kürzerer Zeit als 5 ms die Stromschiene durchzutrennen ist.

Nach Auftrennen des Stromleiters durch den Leitungstrenner kommutiert der Strom in die Parallelstrombahn, in der der Strombegrenzer vorhanden ist. Die Verminderung des Betriebsstroms ist durch den Strombegrenzer derart einstellbar, dass eine vorbestimmbare Fehlerstrom-Stromstärke unterschritten wird, beispielsweise auf 100 A Betriebsstrom. Eine bevorzugte Einstellung kann ein solcher Strom sein, der unter einer Brennstärke liegt, die ein selbständiges Brennen eines Störlichtbogens bei der treibenden Spannung nicht mehr erlaubt. Aus detaillierten Untersuchungen ist der Zusammenhang zwischen treibender Spannung und Erlöschen und/oder Fortdauer des Brennens des Störlichtbogens sehr genau bekannt, so dass die Einstellung des Strombegrenzers präzise einstellbar ist.

Weitere vorzugsweise Ausgestaltungen sind noch folgende:

Für mindestens eine Stromschiene wird eine Trennstelle vorgesehen, deren Anfang und Ende mit einem Strombegrenzer in Parallelschaltung beschaltet wird

Als besondere Vorteile stellen sich die Mehrfachverwendbarkeit des Strombegrenzers und die Sicherheit der Begrenzungsmaßnahme heraus. Wohingegen der Austausch der Trennvorrichtung eine notwendige aber kostengünstige Maßnahme ist, im Vergleich zu möglichen Störlichtbogenschäden.

Als Ausführungsformen werden folgende Einzelheiten vorgeschlagen:

Der Leitungstrenner ist als mechanische Schneidvorrichtung ausgestaltet ein, mit der die Leistungsstrombahn auftrennbar ist.

In Schaltanlagen und Stromverteilern werden Leistungsstrombahnen meistens als Stromschienen ausgestaltet, so dass es sich im Rahmen der Erfindung hier um eine Schneidvorrichtung handeln soll, die geeignet ist, die Strombahn aufzutrennen. Vorzugsweise kann der Leitungstrenner so ausgestaltet sein, dass es sich um eine pyrotechnisch angetriebene Schneidvorrichtung handelt.

Die Schneidvorrichtung kann als pyrotechnische Schneidladung ausgestaltet sein. Geeignete pyrotechnische Schneidladungen sind kommerziell erhältlich und sind in einem Beispiel auch in der EP 0052521 A1 beschrieben. Hierbei ist die Zündpille in Form einer linear geformten Ladung mit einem langgestreckten Explosivkörper ausgebildet. Der Explosivkörper wird quer zur Stromschienen-Erstreckung angebracht, so dass der Explosivkörper die Stromschiene in voller Breite durchtrennt.

Der Strombegrenzer ist ein Flüssigmetall-Sirombegrenzer. Bei einigen Flüssigmetall-Strombegrenzern ist eine feste Einbaulage zu beachten. Daher kann es angebracht sein, die Führung der Stromschienen und die Einbaulage der erfindungsgemäßen Trennvorrichtung zueinander anzupassen. Beispielsweise kann ein Flüssigmetall-Strombearenzer_{,} der in horizontaler Lage einzubauen ist, genutzt werden, wenn die Stromschienen ebenfalls horizontal liegen, so dass die Strombegrenzer flach auf den Stromschienen zu liegen kommen.

Strombegrenzer, die auf längere Dauer einen Betriebsstrom tragen können, sind Flüssigmetall-Schalter, welche beispielsweise in EP 1026720 A1 oder in EP 1173873 B1 beschrieben sind. Nach Ende eines Betriebs im Fehlerfall gehen Flüssigmetall-Schalter wieder in einen normalen Betriebszustand über, so dass solche Strombegrenzer im Gegensatz zu Sicherungen mehrfach benutzbar und nicht austauschbedürftig sind.

Mit der Detektion eines Störlichtbogens und der Auslösung der Trennvorrichtung kann parallel ein Leistungsschalter beaufschlagt werden. Mit der Auslösung des Leistungsschalters kann der Betriebsstrom endgültig abgeschaltet werden. Die Lage des Leistungsschalters - ob netzseitig vor der Trennvorrichtung und/oder hinter der Trennvorrichtung - sollte von der Art und dem Aufbau der elektrischen Anlage abhängig gemacht werden.

Alternativ zu definitiven Abschaltung der elektrischen Anlage durch einen Leistungsschalter, kann die erfindungsgemäße Vorrichtung auch so ausgestaltet werden, dass in der Schalt- oder Verteileranlage eine Lastabwurfsteuerung vorhanden ist, die ebenfalls von der Detektionseinrichtung (für den Fehlerstrom) aktivierbar ist. Eine solche Ergänzung erlaubt eine Art Notstrombetrieb in Höhe des geminderten Betriebsstroms, wenn auf der Verbraucherseite die aufzubringende elektrische Leistung durch den Lastabwurf verringert wird. Die Lastabwurfsteuerung kann derart eingerichtet sein, dass nach einer vorgegebenen Priorität bestimmte Verbraucher vom Netz getrennt werden und andere Lasten weiter betrieben werden.

Nach einem Fehlerfall ist die Trennervorrichtung auszuwechseln. Hierzu ist die erfindungsgemäße Vorrichtung so eingerichtet, dass sie vor und hinter einem Ort der Auftrennung an Verbindungsstellen mit den Stromschienen verfügt, wo über Schraubbolzen die Trennervorrichtung beidseitig mit einem Schienenteilstück verbindbar ist.

Mehr als eine Schneidladung am vorgesehenen Ort der Auftrennung der Stromschiene können angeordnet sein, wenn eine besonders breite und damit sichere Trennstrecke erzeugt werden soll. Damit wird vermieden, dass in einer zu schmalen Trennstrecke ein Schaltlichtbogen entsteht und somit die Wirkung der Trennvorrichtung mindert.

Da beim Einsatz einer pyrotechnischen Schneidladung Metallbestandteile der Stromschiene abgelöst werden und Abgase aus der pyrotechnischen Einrichtung auftreten, sollten Maßnahmen getroffen werden, die der Abschirmung dienen - insbesondere zur Vermeidung von Personenschäden. Danach wird vorgeschlagen, dass die Vorrichtung als Baueinheit mit Gehäuse ausgebildet ist, welche eine feuerfeste Auskleidung und mindestens eine Austrittsöffnung für einen Abgasstrom aufweist. Die Auskleidung kann beispielsweise aus Platten aus glasfaserverstärktem Kunststoff bestehen.

Die Erfindung ist in einer Figuren dargestellt; wobei die Figur im Einzelnen zeigt:
Fig. 1 Aufbau einer Vorrichtung mit zwei Schneidladungen und einem Flüssigmetall-Strombegrenzer.

Die einzige Figur zeigt in schematischer Weise den Aufbau einer erfindungsgemäßen Vorrichtung. Es wird eine als Stromschiene ausgeführte Leistungsstrombahn 10 angedeutet, auf der ein Leitungstrenner 20 angebracht ist. Im Lauf der Stromschiene ist ein Schienenteilstück 16 ausgebildet, welches über Verschraubungen aus der Leistungsstrombahn 10 herauslösbar ist. Anfang und Ende des Schienenteilstücks 16 haben jeweils Verbindungsstellen 18, an denen über Schraubbolzen das Schienenteilstück 16 mit den Stromschienen verbindbar ist. Die Verbindungsstellen sollten so ausgestaltet sein, dass der Zugang und das Herauslösen am besten von der Unterseite der Vorrichtung möglich ist.

Einzelheiten der Detektion eines Störlichtbogens oder der Auslösung (Zündung) der pyrotechnischen Schneidladungen sind nicht dargestellt. Die Vorrichtung soll in einem Gehäuse 60 untergebracht sein, welches hier schematische dargestellt ist. In Parallelschaltung zur Trennvorrichtung 20 ist ein Strombegrenzer 30 vorhanden, der vorzugsweise außerhalb des angesprochenen Gehäuses 60 angebracht ist.

Die Figur zeigt eine einphasige Anordnung. Die Vorrichtung kann auch dreiphasig ausgebildet sein, so dass pro Phase eine Stromschiene 10 vorhanden ist und jede Stromschiene mit einer Trennvorrichtung 20 versehen ist.

Der Strom durch die Stromschiene ist mit I₁ bezeichnet. Der Strom I₂ im Parallelstrompfad hat für den Normalbetrieb der Schaltanlage keine Bedeutung. Nach der Auftrennung der Stromschiene fließt kurzzeitig der volle Betriebsstrom I₁ durch den Strombegrenzer, der daraufhin den Strom auf einen vorbestimmbaren Wert oder unter einen vorbestimmbaren Wert I₃ vermindert.

Im Falle eines detektierten Störlichtbogens wird die Trennvorrichtung ausgelöst, wobei das Schienenteilstück 16 an mindestens einer Stelle 24 zerschnitten wird. Damit wird eine Trennstrecke hergestellt. Um eine hinreichende Länge der Trennstrecke zu erzeugen, können mehrere Schneidladungen 22 nebeneinander auf dem Schienenteilstück 16 angebracht werden und somit mehrere Trennstellen 24 erzeugt werden, oder dass insgesamt die Länge der Trennstelle ausreichend groß gemacht wird. Das Schienenteilstück wird auf der der Schneidladung abgewandten Seite von Gegenlagern 26, 26' abgestützt. In jedem Fall sollte das Schienenteilstück auf beiden Seiten der vorgedachten Trennstelle 24 abgestützt sein. Im Einzelfall ist zu prüfen, ob auch mittig zwischen zwei möglichen Trennstellen eine Mittenabstützung 26' notwendig ist oder nicht.

In der Figur ist angedeutet, dass zwei pyrotechnische Schneidladungen 22 nebeneinander auf dem Schienenteilstück 16 angebracht sind. Eine Schneidladung wird quer in voller Breite des Schienenteilstücks 16 auf dem Schienenteilstück 16 angeordnet.

Die Lage und Zahl der Schneidladungen bestimmen Ort und Zahl der Trennstellen 24. Die mögliche Trennstelle in dem Schienenteilstück muss mechanisch nicht besonders ausgestaltet sein. Es kann aber durchaus sinnvoll sein - ohne Verringerung des Leitungsquerschnitts des Schienenteilstücks - Perforationen (beispielsweise Bohrungen) am Ort einer möglichen Trennstelle vorzusehen, so dass dort eine Art Sollbruchstelle für die pyrotechnische Sprengung vorgeprägt ist. Kommerziell angebotene Schneidladungen (z.B. unter dem Markennamen Dynawell) sind Elemente, die sich mechanisch verformen lassen. Daher ist es möglich, eine längere Schneidladung als Wendel (mäanderförmig) auf dem Schienenteilstück anzuordnen. Damit kann auf dem Schienenteilstück eine größere Breite abgedeckt werden, als es mit einer relativ kurzen Schneidladung allein möglich ist.

Der erfindungsgemäße Aufbau nach der Figur besteht aus zwei pyrotechnischen Schneidladungen 22 und einem Flüssigmetall-Strombegrenzer 30, in dem mehrere Verdichterräume 32 und die Flüssigkeitsmetall-Oberfläche angedeutet sind. In der Figur sind im Gehäuse 60 zwei Austrittsöffnungen 62 für einen Abgasstrom 64 dargestellt. Der Strombegrenzer 30 ist mit nicht dargestellten Verbindungselementen über eigene Stromschienen 12 an den die Leistungsstrombahn bildenden Stromschienen 10 befestigt.

## Patentansprüche

1. Vorrichtung zur Begrenzung eines Betriebsstroms für den Fehlerfall eines Störlichtbogens in einer elektrischen Schalt- oder Verteileranlage der Niederspannung, wobei die Vorrichtung umfasst:
• eine Detektionseinrichtung zur Erfassung des Störlichtbogens,
• einen einphasigen Leitungstrenner (20) in mindestens einer Leistungsstrombahn (10),
• einen von der Detektionseinrichtung aktivierbaren Strombegrenzer (30) für einen in der Leistungsstrombahn (10) geführten Betriebsstrom, wobei der Strombegrenzer (30) in paralleler Schaltungslage zum Leitungstrenner (20) angeordnet ist, und nach Leitungstrennung in der Lage ist, einen verminderten Betriebsstrom zu führen,
• wobei der Leitungstrenner (20) eine Schaltzeit für das Auftrennen der Leistungsstrombahn (10) von kürzer als 5 ms aufweist, und
• die Verminderung des Betriebsstroms durch den Strombegrenzer (30) derart einstellbar ist, dass eine vorbestimmbare Fehlerstrom-Stromstärke unterschritten wird,
**dadurch gekennzeichnet, dass**
der Leitungstrenner als Schneidvorrichtung (22) ausgestaltet ist, die die Leistungsstrombahn (10) mechanisch auftrennt und der Strombegrenzer (30) ein Flüssigmetall-Strombegrenzer (32) ist.

2. Vorrichtung nach Anspruch 1, **dadurch gekennzeichnet, dass** die Verminderung des Betriebsstroms durch den Strombegrenzer (30) auf eine Stromstärke einstellbar ist, bei der ein Störlichtbogen erlischt.

3. Vorrichtung nach dem vorhergehenden Anspruch, **dadurch gekennzeichnet, dass** am Ort (12) einer möglichen Auftrennung in der als Stromschiene (16) ausgebildeten Leistungsstrombahn ohne Verringerung des Leitungsquerschnitts der Stromschiene (16) Perforationen als Sollbruchstellen vorhanden sind.

4. Vorrichtung nach einem der vorhergehenden Ansprüche, **dadurch gekennzeichnet, dass** der Leitungstrenner aus einer pyrotechnisch angetriebenen Schneidladung (22) besteht.

5. Vorrichtung nach dem vorhergehenden Anspruch, **dadurch gekennzeichnet, dass** die pyrotechnische Schneidladung (22) quer zur Stromschiene (16) und auf der vollen Breite der Stromschiene (16) angeordnet ist.

6. Vorrichtung nach den vorhergehenden Ansprüchen 4 oder 5, **dadurch gekennzeichnet, dass** zwei pyrotechnische Schneidladungen (22) am vorgesehenen Ort (24) der Auftrennung der Stromschiene (16) angeordnet sind.

7. Vorrichtung nach einem der vorhergehenden Ansprüche, **dadurch gekennzeichnet, dass** die Stromschiene (16) vor und hinter einem Ort (24) der Auftrennung als mit Verbindungsmitteln einsetzbares, aus der Stromschiene herauslösbares Stromschienenteilstück ausgebildet ist.

8. Vorrichtung nach einem der vorhergehenden Ansprüche, **dadurch gekennzeichnet, dass** die Vorrichtung in einem druck- und sprengfesten Gehäuse (60) untergebracht ist, welches eine feuerfeste Auskleidung und mindestens eine Austrittsöffnung (62) für einen Abgasstrom (64) aufweist.

9. Vorrichtung nach einem der vorhergehenden Ansprüche, **dadurch gekennzeichnet, dass** in der Schalt- oder Verteileranlage eine Lastabwurfsteuerung vorhanden ist, die von der Detektionseinrichtung aktivierbar ist.

## Claims

1. Device for limiting an operating current for the event of a fault of a fault arc in an electrical switching or distribution unit for a low voltage, the device comprising:
• a detection means for detecting the fault arc,
• a single-phase line disconnector (20) in at least one power conducting path (10),
• a current limiter (30), which can be activated by the detection means, for an operating current carried in the power conducting path (10), the current limiter (30) being arranged in a parallel connection position to the line disconnector (20), and after severing of the line being capable of carrying a reduced operating current,
• the line disconnector (20) having a switching time for the severing of the power conducting path (10) of less than 5 ms, and
• the reduction of the operating current by the current limiter (30) being adjustable such that it is below a predeterminable fault-current intensity,
**characterised in that**
the line disconnector is designed as a cutting device (22) which mechanically severs the power conducting path (10), and the current limiter (30) is a liquid-metal current limiter (32).

2. Device according to Claim 1, **characterised in that** the reduction of the operating current by the current limiter (30) can be set to a current intensity at which a fault arc is extinguished.

3. Device according to the preceding claim, **characterised in that** perforations as predetermined breaking points are present at the location (12) of a possible severing in the power conducting path which is in the form of a conductor bar (16) without reduction of the line cross-section of the conductor bar (16).

4. Device according to one of the preceding claims, **characterised in that** the line disconnector consists of a pyrotechnically powered cutting charge (22).

5. Device according to the preceding claim, **characterised in that** the pyrotechnic cutting charge (22) is arranged transversely to the conductor bar (16) and over the full width of the conductor bar (16).

6. Device according to the preceding Claims 4 or 5, **characterised in that** two pyrotechnic cutting charges (22) are arranged at the intended location (24) of the severing of the conductor bar (16).

7. Device according to one of the preceding claims, **characterised in that** the conductor bar (16) before and after a location (24) of the severing is formed as a partial conductor bar piece which can be inserted with connecting means and can be detached from the conductor bar.

8. Device according to one of the preceding claims, **characterised in that** the device is housed in a pressure-resistant and explosion-proof housing (60) which has a fireproof lining and at least one exit opening (62) for an exhaust-gas stream (64).

9. Device according to one of the preceding claims, **characterised in that** a load-shedding control which can be activated by the detection means is present in the switching or distribution unit.

## Revendications

1. Dispositif pour limiter un courant de régime en cas de dysfonctionnement dû à un arc électrique parasite dans une installation de commutation ou de distribution électrique basse tension, le dispositif comprenant :
• un dispositif de détection pour la détection de l'arc électrique parasite,
• un sectionneur de ligne monophasé (20) dans au moins une trajectoire de courant de puissance (10),
• un limiteur de courant (30) pouvant être activé par le dispositif de détection pour un courant de régime circulant dans la trajectoire de courant de puissance (10), le limiteur de courant (30) étant monté en parallèle avec le sectionneur de ligne (20) et étant en mesure, après le sectionnement de la ligne, de conduire un courant de régime réduit,
• le sectionneur de ligne (20) ayant un temps de commutation pour l'interruption de la trajectoire de courant de puissance (10) inférieur à 5 ms et
• la réduction du courant de régime par le limiteur de courant (30) pouvant être réglée de manière à ce qu'une intensité de courant de défaut pouvant être prédéterminée soit sous-dépassée,
**caractérisé par le fait que**
le sectionneur de ligne est exécuté en tant que dispositif de coupure (22) qui coupe mécaniquement la trajectoire de courant de puissance (10) et le limiteur de courant (30) est un limiteur de courant à courant liquide (32).

2. Dispositif selon la revendication 1, **caractérisé par le fait que** la réduction du courant de régime par le limiteur de courant (30) peut être réglée sur une intensité de courant à laquelle un arc électrique parasite est éteint.

3. Dispositif selon la revendication précédente, **caractérisé par le fait que** des perforations sont présentes en tant que points de rupture à l'endroit (12) d'une interruption possible dans la trajectoire de courant de puissance exécutée en tant que barre omnibus (16), sans réduction de la section transversale conductrice de la barre omnibus , (16).

4. Dispositif selon l'une des revendications précédentes, **caractérisé par le fait que** le sectionneur de ligne est formé par une charge explosive à découpage linéaire (22) à commande pyrotechnique.

5. Dispositif selon la revendication précédente, **caractérisé par le fait que** la charge explosive pyrotechnique à découpage linéaire (22) est perpendiculaire à la barre omnibus (16) et est placée sur toute la largeur de la barre omnibus (16).

6. Dispositif selon l'une des revendications précédentes 4 ou 5, **caractérisé par le fait que** deux charges explosives pyrotechniques à découpage linéaire (22) sont placées à l'endroit prévu (24) du sectionnement de la barre omnibus (16).

7. Dispositif selon l'une des revendications précédentes, **caractérisé par le fait que** la barre omnibus (16) est exécutée, devant et derrière un endroit (24) de sectionnement, en tant que morceau de barre omnibus pouvant être utilisé avec des moyens de connexion et pouvant être détaché de la barre omnibus.

8. Dispositif selon l'une des revendications précédentes, **caractérisé par le fait que** le dispositif est logé dans un boîtier résistant à la pression et aux explosions (60) qui est pourvu d'un revêtement ignifuge et d'au moins une ouverture de sortie (62) pour un courant de gaz (64).

9. Dispositif selon l'une des revendications précédentes, **caractérisé par le fait qu'**une commande de délestage qui peut être activée par le dispositif de détection est présente dans l'installation de commutation ou de distribution.
